# EUROPÄISCHE PATENTSCHRIFT

(11) **EP 2 510 839 B1**
(45) Veröffentlichungstag und Bekanntmachung des Hinweises auf die Patenterteilung: **22.01.2014**
(21) Anmeldenummer: 11161937.5
(22) Anmeldetag: 11.04.2011
(51) Int. Cl.: A47C 21/08, A61G 7/05

(54) **Bett mit Aussteigehilfe**
Bed with exit assistance
Lit doté d'une aide à la sortie

(43) Veröffentlichungstag der Anmeldung: 17.10.2012
(73) Patentinhaber: Stiegelmeyer Pflegemöbel GmbH & Co. KG, 32791 Lage (DE)
(72) Erfinder: Steuernagel, Olaf, 32105, Bad Salzuflen (DE); Himmelskötter, Frank, 32760, Detmold (DE); Pradel, Benjamin, 32791, Lage (DE)
(74) Vertreter: Schön, Christoph

(56) Entgegenhaltungen:
- EP-A2- 1 817 985
- DE-U1- 29 824 011
- FR-A1- 2 919 479
- US-A- 1 840 259

## Beschreibung

Die vorliegende Erfindung bezieht sich auf ein Kranken- und Pflegebett mit einer Aussteigehilfe, welches insbesondere ein Seitengitter umfasst.

Bei bekannten Kranken- und Pflegebetten werden unterschiedliche Anbauteile verwendet, die dem Patienten das Ein- und Aussteigen aus dem Bett erleichtern. Diese Anbauteile können als ein Pfosten eines Seitengitters ausgeführt sein. So ist bspw. aus DE 20 2006 002 334 U1 ein Bett mit einem Seitengitter bekannt, dessen Mittelpfosten als Aussteigehilfe dienen kann.

Da ein Mittelpfosten, der in der Mitte der Längsseite des Bettes angeordnet ist, beim Aussteigen aus dem Bett hinderlich sein kann, ist bekannt, dass der Mittelpfosten entnehmbar sein kann. Ein entnommener Mittelpfosten kann aber verloren gehen.

Aufgabe der vorliegenden Erfindung ist, ein Bett mit einem Mittelpfosten bereitzustellen, bei dem der Mittelpfosten in unterschiedlichen Positionen verwendbar ist. Die Verwendung soll einfach, bequem und sicher gestaltet sein.

Diese Aufgabe wird durch das Krankenbett des Anspruchs 1 und die Anbaueinheit des Anspruchs 15 gelöst.

Erfinderisch wird ein Kranken- und/oder Pflegebetts mit einem Mittelpfosten und zumindest einem Längsholm zur Bildung eines Seitengitters bereitgestellt, wobei der Mittelpfosten eine Vertikalführung zur vertikalen Führung eines ersten Endes des zumindest einen Längsholms aufweist. Entlang zumindest eines Teils der Längsseite des Bettes ist eine Gleitführung zur verschiebbaren Führung des Mittelpfostens in Längsrichtung des Kranken- und/oder Pflegebetts vorgesehen. Der Mittelpfosten muss dabei nicht mittig in Bettlängsrichtung liegen, sondern der Begriff drückt lediglich aus, dass der Pfosten nicht an den Ecken des Bettes liegt bzw. liegen kann und insbesondere von den Ecken einen Abstand von mindestens 30 cm hat. Die Bettlängsrichtung ist die Längsrichtung einer bestimmungsgemäß im Bett liegenden Person. Die Bettquerrichtung ist die horizontale Richtung quer zu der Bettlängsrichtung. Vertikal schließt eine gewisse Neigung von bis ca. 30° zur Vertikalen mit ein. Durch den Mittelpfosten ist es möglich, ein geteiltes Seitengitter zu erhalten, bei dem ein Teil, insbesondere eine Hälfte einer Bettseite geschützt und ein anderer Teil freigegeben ist und durch die Verschiebbarkeit wird es ermöglicht, dass der Mittelpfosten aus dem Mittelbereich schiebend und somit nicht verlierbar entfernt werden kann. Hierdurch wird das Einsteigen in das Bett und das Verlassen des Bettes erleichtert. Der Mittelpfosten kann exakt an die Stelle verschoben werden, bei der er ergonomisch am besten als Ein- und Aussteigehilfe verwendet werden kann. Dabei können auch vom Mittelpfosten zu beiden Seiten ausgehend Längsholme vorgesehen sein, die jeweils an den entsprechenden Ecken des Bettes gelagert sind, so dass sich ein durchgehendes Seitengitter ergibt. Alternativ können die Längsholme bspw. 75% der Bettlänge haben und an nur an einer Seite des Mittelpfostens befestigt sein, so dass sich eine entsprechend Teilsicherung ergibt, die dennoch eine ausreichende Sicherung für die im Bett befindlichen Person bedeutet.

Bevorzugt sind im Bereich des Kopf- und/oder Fußendes des Bettes Führungsbereiche zur vertikalen Führung des zweiten Endes des zumindest einen Längsholms vorgesehen und das Bett umfasst ferner lösbare Verriegelungselemente zum Halten des Längsholms in der geschlossenen Stellung des Seitengitters. Die Führung der Längsholme an beiden Enden ermöglicht einen sicheren Halt der Längsholme und somit des Seitengitters.

Weiterführend ist der zumindest eine Längsholm nur in einer Mittelstellung des Mittelpfostens in eine das Seitengitter schließende Stellung bringbar. Weiterführend ist der Mittelpfosten nur in der geöffneten Stellung des Seitengitters in eine Außermittigstellung verschiebbar, wobei die Mittelstellung nicht in der Bettmitte sein muss, sondern auch an einer Position sein kann, die einen gewissen Abstand, wie bspw. 30 cm von den Ecken entfernt ist. Die Mittelstellung kann auch als eine definierte Endlagenstellung oder Stellung mit einem Anschlag bezeichnet werden, die von einer Stellung am Ende des Bettes abweicht. Auf diese Weise erzeugt der Längsholm in Verbindung mit dem Mittelpfosten ein stabiles Seitengitter.

In einer weiteren Ausgestaltung ist das erste Ende des zumindest einen Längsholms in der geöffneten Stellung des Seitengitters in einer Vertikalführung eines Pfostenstumpfes geführt und gelagert und insbesondere ist die Vertikalführung des Pfostenstumpfes kollinear zu der Vertikalführung des Mittelpfostens in der Stellung, bei der das Seitengitter schließbar ist. Wenn der Längsholm in der Vertikalführung des Mittelpfostens geführt ist, bedeutet dies, dass der Mittelpfosten nicht aus einer Mittelposition heraus verschiebbar ist. So wird der Mittelpfosten praktisch in einen verschiebbaren oberen Teil und einen feststehenden Teil, nämlich dem Pfostenstumpf, geteilt und während dem Verschieben wird das erste Ende des Längsholms im Pfostenstumpf gehalten.

Weiterführend sind Haltemittel oder Formschlussmittel vorgesehen, um im Zustand einer Außermittigstellung des Mittelpfostens das erste Ende des zumindest einen Längsholms in der das Seitengitter öffnenden Stellung zu halten. Dabei wird das erste Ende der Längsholme in dem Pfostenstumpf gehalten. Dies kann über einen Formschluss, wie eine Abdeckung oder einen Riegel oder einen Kraftschluss wie ein Einklemmen geschehen. So kann der Anwender nicht das erste Ende des Längsholms anheben, wenn der Mittelpfosten nicht in seiner Mittelposition befindlich ist, was über den sich ergebenden Hebelarm unzulässig hohe (Biege-)Kräfte an dem zweiten Ende des Längsholms bewirken würde. Bei einer Abdeckung wird die Vertikalführung des Pfostenstumpfes abgedeckt, so dass der Anwender die Mechanik nicht sehen kann und diese auch durch Fremdkörper nicht gestört werden kann.

Insbesondere ist eine Steuerung zur automatischen Aktivierung oder Deaktivierung der Haltemittel oder der Formschlussmittel bei einer Verschiebebewegung des Mittelpfostens aus oder in seine Mittelstellung vorgesehen. Da die Deaktivierung der Haltemittel durch die Bewegung des Mittelpfostens bewirkt wird, ist sichergestellt, dass stets der zumindest eine Längsholm freigegeben ist, wenn der Mittelpfosten sich in seiner Mittelposition befindet, bei der er direkt über dem Pfostenstumpf liegt.

Bevorzugt sind Halte- oder Rastmittel vorgesehen, um beim Zustand des Seitengitters in seiner geöffneten Stellung den Mittelpfosten in einer definierten Stellung, vorzugsweise der Mittelstellung, zu halten. So kann der Mittelpfosten gut als eine Ein- und Aussteigehilfe genutzt werden, da er nicht in der Längsführung wegrutschen kann.

Weiterführend sind die Halte- oder Rastmittel zum Halten des Mittelpfostens in seiner Mittelstellung durch einen manuellen Betätiger aktivier- und deaktivierbar. Durch die manuelle Aktivierung der Halte- oder Rastmittel wird sichergestellt, dass der Mittelpfosten sich dann nicht verschieben kann, wenn er als Ein- und Aussteigehilfe genutzt werden soll.

Entsprechend halten die Halte- oder Rastmittel den Mittelpfosten in einer definierten Mittelstellung und in einer weiteren definierten, von der Mittelstellung abweichenden Position. So kann der Mittelpfosten verschiebesicher an der Position der Bettlängsseite befestigt werden, wo er aus ergonomischer Sicht am besten als Ein- und Aussteigehilfe nutzbar ist.

Auch kann die Befestigung der Gleitführung und/oder eines Pfostenstumpfes an einer Längsseite des Bettes vorgesehen sein, wobei ein Halteelement im Wesentlichen an einer Ecke des Bettes angeordnet ist und ein weiteres Halteelement mindestens 50 cm von den Ecken des Bettes entfernt ist. So ist das Seitengitter stabil am Bettrahmen befestigt und es kann optional auch nachträglich angebracht werden.

Bevorzugt weist das Seitengitter zumindest zwei Längsholme auf, die in der geschlossenen Stellung des Seitengitters insbesondere einen vertikalen Parallelversatz zueinander aufweisen. Durch zwei Längsholme ergibt sich ein Seitengitter einer ausreichenden Höhe, um eine im Bett befindliche Person gut gegen das Herausfallen zu schützen. Dabei können die Längsholme auch leichten seitlichen Versatz in Bettquerrichtung haben. Das heißt, die Längsholme können in der geöffneten Stellung des Seitengitters entweder übereinander oder zumindest teilweise neben einander liegen.

Weiterführend ist der Mittelpfosten nicht ohne Einsatz von Werkzeug dem Bett manuell entnehmbar. So kann er beim normalen Einsatz nicht verloren gehen.

Bevorzugt ist für den Mittelpfosten eine Mittelstellung definiert, bei der das Seitengitter schließbar ist, und diese Mittelstellung liegt in einem Bereich, der von dem Kopf- und Fußende jeweils 50 cm beabstandet ist.

Auch ist bevorzugt der Mittelpfosten von der Mittelstellung, bei der das Seitengitter schließbar ist, nur in eine Richtung, also abhängig von der konkreten Ausführungsform nur in Richtung des Kopfendes oder des Fußendes des Bettes, verschiebbar. Diese Wegbegrenzung erleichtert das Verschieben des Mittelpfostens zurück in die Mittelposition, da der Weg durch den entsprechenden Anschlag begrenzt wird.

Bevorzugt umfasst die Lagerung des Mittelpfostens in der Gleitführung ein Gleitlager mit drei Lagerbereichen, die um einen Teil der Gleitführung etwa um 120° umlaufend versetzt angeordnet sind und wobei das Gleitspiel der drei Lagerbereiche über ein Spannelement an einem der Lagerbereiche einstellbar ist. Hierdurch wird eine einfache Einstellung realisiert und das Gleitspiel der aller drei Lagerbereiche ist automatisch gleich groß. Weiterführend ist bei einem Anbauteil für ein Kranken- und Pflegebett der Mittelpfosten gegen die Gleitführung verschiebbar gelagert, und der Mittelpfosten endet im Anbauzustand der Anbaueinheit an ein Kranken- oder Pflegebett mehr als 20 cm oberhalb der Matratzenoberseite und ist geeignet, als Stütze beim Einsteigen und Verlassen des Bettes zu dienen. Hierdurch wird mit einfachen Mitteln ein verschiebbarer Haltepfosten zum Ein- und Aussteigen aus dem Bett geschaffen.

Darüber hinausgehend weist bevorzugt eine Anbaueinheit zum Anbau an ein Kranken- und Pflegebett eine Gleitführung zum Anbau in Bettlängsrichtung an das Bett und einen Mittelpfosten und zumindest einem Längsholm zur Bildung eines Seitengitters auf, wobei der Mittelpfosten eine Führung zur Führung eines ersten Endes des zumindest einen Längsholms senkrecht zur Längsholmlängsrichtung aufweist, wobei die Gleitführung eingerichtet ist, den Mittelpfosten in der Längsholmlängsrichtung verschiebbar zu führen.

Nachfolgend wird eine bevorzugte Ausführungsform anhand von Figuren beschrieben. Es zeigen:
- Fig. 1: eine perspektivische Ansicht eines Teils eines Krankenbettes mit einem Seitengitter in seiner geschlossenen Stellung,
- Fig. 2: die Ansicht der Fig. 1 mit dem Seitengitter in der geöffneten Stellung und dem Mittelpfosten in seiner Mittelstellung,
- Fig. 3: die Ansicht des Bettes mit dem Mittelpfosten in einer Außermittigstellung,
- Fig. 4: eine Prinzipskizze des Querschnitts durch den Mittelpfosten mit der Lagerung eines Längsholms,
- Fig. 5: einen horizontalen Schnitt durch den Pfostenstumpf,
- Fig. 6: einen vertikalen Schnitt in der Bettquerrichtung durch den Pfostenstumpf und den Mittelpfosten,
- Fig. 7: ein Detail des Pfostenstumpfes mit der Schwenkklappe in der abdeckenden Stellung,
- Fig. 8: das Detail der Pfostenverriegelung als Teil des Schnitts der Fig. 6,
- Fig. 9: einen vertikalen Schnitt in Bettlängsrichtung durch den Mechanismus der Schwenkklappe und
- Fig. 10: das Detail der Fig. 8 in einer perspektivischen Ansicht.

Fig. 1 zeigt eine perspektivische Ansicht eines Teils eines Kranken- und Pflegebetts 1 mit einer Matratzenauflage 8 zur Auflage einer Matratze und mit einem Kopfende 2. Aus Gründen der Übersichtlichkeit zeigt Fig. 1 nicht das Fußende des Bettes, welches sich auf der dem Kopfende gegenüberliegenden Seite befindet und ferner nicht das Bettgestell, an welchem das Kopfende, Fußende und die Matratzenauflage befestigt sind und welches üblicherweise Räder zum Verschieben des Bettes aufweist und höhenverstellbar ist.

Damit bettlägerige Personen nicht aus dem Bett fallen können, ist es üblich an den Längsseiten des Bettes Seitengitter zu verwenden. Fig. 1 zeigt ein geteiltes kopfseitiges Seitengitter, welches sich nicht über die gesamte Längsseite des Bettes erstreckt, sondern nur auf der rechten Bettseite im Kopf- und Oberkörperbereich einer liegenden Person. Das gezeigte Seitengitter umfasst zwei Längsholme 20, die zum einen über eine kopfseitige Vertikalführung 7 des Kopfendes 2 geführt werden und ferner über eine Vertikalführung 52 des Mittelpfostens 50. Der Mittelpfosten 50 umfasst ferner eine zweite Vertikalführung 52' (siehe Fig.4), über welche weitere Längsholme geführt werden können, die baugleich zu den Längsholmen 20 sind und die in (nicht dargestellten) Führungen des Fußendes des Bettes geführt werden. Auf diese Weise kann mit beiden Seitengittern die komplette Längsseite des Bettes gesichert werden. An der anderen Längsseite des Bettes können identische Seitengitterbaugruppen angeordnet sein.

Ein Vorteil des geteilten Seitengitters ist, dass wahlweise ein Abschnitt der Bettlängsseite geschützt und ein anderer freigegeben ist, so dass für eine im Bett befindliche Person zum einen ein ausreichender Schutz gegen das Herausfallen besteht und zum anderen die Person das Bett über den freigegebenen Bereich verlassen kann.

Vorliegend wird für den Pfosten 50 der Begriff Mittelpfosten gewählt. Dies bedeutet aber nicht, dass er sich gemäß Fig. 1 in der Mitte des Bettes befinden muss. So können die Längsholme 20 deutlich kürzer oder länger als die Hälfte der Bettlänge sein, so dass bspw. 3/4 der Seitenlänge des Bettes durch ein Seitengitter abgedeckt wird. In einem derartigen Fall kann ggf. auf ein zweites Seitengitter auf der gleichen Seite des Bettes verzichtet werden. Im Allgemeinen wird vorliegend unter einem Mittelpfosten ein Pfosten verstanden, der nicht in die Kopf- und Fußenden integriert ist und der in der Position des geschlossenen Seitengitters einen Abstand zu den Kopf- und Fußenden von mindestens 50 cm aufweist.

Fig. 2 zeigt das Seitengitter in seiner geöffneten Stellung, bei der die Längsholme 20 abgesenkt sind und sich etwa auf der Höhe der Matratzenauflage oder etwas darüber befinden. Insbesondere liegt die Oberkante der Längsholme aber unterhalb einer (nicht dargestellten) auf der Matratzenauflage aufliegenden Matratze, um so zu verhindern, dass eine auf der Bettkante sitzende Person mit den Oberschenkeln in störenden Kontakt zu den Längsholmen kommt. Der Mittelpfosten 50 befindet sich hier in seiner Mittelstellung, welches die Stellung ist, bei der das Seitengitter geschlossen werden kann.

Im Unterschied zu Fig. 2 zeigt Fig. 3 den Mittelpfosten 50 in einer Außermittigstellung. Der Mittelpfosten ist nämlich bei dem geöffneten Seitengitter von seiner Mittelstellung in Richtung des Kopfendes so weit verschiebbar, dass er praktisch in Kontakt zu dem Kopfende kommt und so wird die gesamte Längsseite des Bettes freigegeben. In der in Fig. 3 gezeigten Lage kann der Mittelpfosten als Aussteigehilfe dienen. Er ist nämlich in etwa auf der Höhe des Oberkörpers einer liegenden Person. Diese kann sich mit dem Gesäß als Drehpunkt so drehen, dass die Füße seitlich aus dem Bett ragen und durch ein Ziehen, bzw. Festhalten am Mittelpfosten kann die Person das Bett sicher verlassen oder besteigen. Alternativ zur Verschiebbarkeit in Richtung des Kopfendes kann die Gleitführung des Mittelpfostens auch so gestaltet sein, dass er zum Fußende des Bettes verschiebbar ist.

Fig. 4 zeigt die Befestigung eines Längsholms 20 in dem Mittelpfosten 50 über die Vertikalführung 52, in welcher ein Nutenstein 24 geführt wird, der schwenkbar mit dem Längenausgleich 22 verbunden ist. Der Längenausgleich 22 ist axial verschiebbar in dem Hohlprofil des Längsholms 20 gelagert und verhindert ein Verkanten bei einer schrägen Ausrichtung des Längsholms 20. Eine vergleichbare Lagerung ist auch an dem zweiten, also dem kopfendseitigen Ende des Längsholms 20 vorgesehen. Im Nutenstein 24 sind zwei Kerben 26 vorgesehen, in welchen ein nicht dargestellter Drahtbügel mit parallelen Armen von ca. 25 cm Länge geführt werden kann. Der Drahtbügel wird so durch die Kerben 26 zweier übereinanderliegender Längenausgleiche 22 geführt, dass durch ein Anheben des oberen Längsholms 20 der untere Längsholm 20 in einen definierten maximalen Abstand dazu gehalten wird. Nicht dargestellte Lagebegrenzungen stellen sicher, dass der untere Längsholm nicht über die in Fig. 1 gezeigte Lage hinaus angehoben werden kann. Wenn der Anwender die Längsholme angehoben hat und so das Seitengitter in der geschlossenen Position ist, sorgen in den Führungen 7 und 54 integrierte Verriegelungselemente dafür, dass die Holme nicht wieder herunterfallen. Durch Drücken auf die Entriegelungsknöpfe 5 und 54 kann der Anwender, die Längsholme wieder freigegeben werden und das Seitengitter öffnen.

Fig. 6 zeigt einen vertikalen Schnitt durch den Mittelpfosten 50, den Pfostenstumpf 100 und die Gleitführung 80, die über Haltearme 11 und 12 (siehe Fig. 1) an dem Rahmen des Bettes befestigt ist. Die Gleitführung 80 hat einen unteren Bereich 82, der eine zu ca. 280° zylindrisch umlaufende Außenkontur aufweist und ferner eine nach oben weisenden steg- oder auslegerartige Verlängerung 84. Die Gleitführung 80 ist als ein Gleitlager in einer entsprechenden Aufnahme des Mittelpfostens 50 aufgenommen, wobei die Gleitflächen mit Kunststoff-, insbesondere PTFE-, Gleitelementen 81 und 86 ausgekleidet sind. Dabei hat das untere Gleitelement 86 als eine Folie eine Länge, die der Breite des Mittelpfostens entspricht und eine ausreichende Breite, um die zylindrische Außenkontur zu ca. 270° zu umkleiden und ferner drei verdickte Stellen 86a, 86b und 86c, die sich in Längsrichtung erstrecken und als Gleitflächen wirken und um jeweils 120° winkelversetzt auf der Außenkontur aufliegen. Ferner ist zumindest eine, vorzugsweise zwei Madenschrauben 87 zur Einstellung der Lage einer der verdickten Stellen 86c bezüglich der Außenkontur vorgesehen. Hierdurch lässt sich das Lagerspiel in allen drei Gleitflächen einstellen. Durch ein Gleiten des Mittelpfostens 50 entlang der Gleitführung 80 kann der Mittelpfosten verschoben werden.

Diese Verschiebbarkeit ist auch im Schnitt D-D der Fig. 5 ersichtlich. Hier befindet sich der Mittelpfosten 50 in seiner Mittelstellung und ein Anschlag 51, der an dem Pfostenstumpf 100 angeordnet ist, sorgt dafür, dass der Mittelpfosten 50 nicht weiter nach rechts, sondern aus dieser Position lediglich nach links verschoben werden kann.

Der Schnitt der Fig. 6 zeigt, dass der Mittelpfosten 50 ferner eine umlaufend geschlossene Kammer aufweist, in welcher Pfostenstumpf 100 praktisch komplett aufgenommen ist. Dabei ist der Pfostenstumpf 100 über seinen Ausleger 105 (Fig. 5) mittels einer Verschraubung an der Gleitführung 80 und somit über den mittleren Haltearm 12 an dem Rahmen des Bettes befestigt. Am Bett können Befestigungspunkte für die Haltearme 11 und 12 derart vorgesehen sein, dass die Gleitführung nach Wunsch des Kunden wahlweise kopfendseitig oder fußendseitig angebracht und diese Anordnung auch nachträglich verändert werden kann.

In der Mittelstellung des Mittelpostens 50 liegen Vertikalführungen 152 des Pfostenstumpfes 100 und die Vertikalführungen 52, 52' des Mittelpfostens in direkter Verlängerung zueinander. Auch weisen sie den gleichen Querschnitt auf, so dass die Nutensteine 24 der Längsholme wie in einer einzigen kontinuierlichen Führung bewegt werden können. Wenn die Längsholme über die Vertikalführung 52 des Mittelpfostens 50 geführt werden, ist dieser selbst nicht verschiebbar. Wenn die Längsholme komplett abgesenkt sind und über die Vertikalführung 152 des Pfostenstumpfes 100 gelagert sind, so behindern sie nicht die Bewegbarkeit des Mittelpfostens, da der Querschnitt der abgesenkten Längsholme 20 dem Querschnitt des Pfostenstumpfes entspricht (siehe Fig. 3) Der Mittelpfosten kann somit, wie bereits beschrieben, in Richtung des Kopfendes 2 des Bettes 1 verschoben werden.

Da gewünscht wird, dass der Mittelpfosten als eine Hilfe zum Ein- und Aussteigen aus dem Bett zuverlässig verwendet werden kann, ist eine Pfostenverriegelung vorgesehen, die sicherstellt, dass der Mittelpfosten unabhängig von den Längsholmen 20 in der Mittelstellung gehalten wird. Die Mittelstellung muss nicht in der Mitte des Bettes liegen. Der Mittelpfosten 50 umfasst zur Pfostenverriegelung ein Griffstück 97, das entlang einer Drehachse 98 drehbar ist. Das Griffstück 97 dient ferner als ein exzentrisches Lager 97b für einen Drahtbügel 96. So ist gemäß Fig. 8 der Abstand der Drehachse 98 zum Exzenter nach oben kleiner als nach unten und eine Drehung am Griffstück 97 sorgt dafür, dass der Drahtbügel 96 angehoben wird. Der Drahtbügel 96 ist über ein Klemmstück 95 mit einem gewissen Schwenkspiel an der Wippe 94 befestigt, die über eine im Mittelpfosten gelagerte Schwenkachse 92 schwenkbar ist. So bewirkt das Anheben des Drahtbügels ein Absenken eines Riegelbolzens 90, der am zweiten Arm der Wippe 94 leicht schwenkbar gelagert angeordnet ist. In der Darstellung der Fig. 6 greift der Riegelbolzen 90, der in dem Mittelpfosten 50 geführt ist, mit seinem Ende in eine Bohrung 89 des unteren Bereichs der Gleitführung und behindert so das Verschieben des Mittelpfostens in Bettlängsrichtung. Über eine Betätigung des Griffstücks 97 wird der Riegelbolzen aus der Bohrung 89 gezogen und die Verschiebbarkeit des Mittelpfostens freigegeben.

Auch andere definierte Lagen für den Mittelpfosten sind vorteilhaft, wie z.B. bei etwa einem Abstand von einem Drittel der Bettlänge +/- 20% von dem Kopfende 2, da sich diese Stellung für das Ein- und Aussteigen als besonders hilfreich gezeigt hat. Diese Lagen werden durch weitere Bohrungen in der Gleitführung 80 erzielt, die gegen die Bohrungen 89 in Bettlängsrichtung versetzt sind. Auch kann der Mittelpfosten als ein Pfosten für z.B. einen Betttisch verwendet werden. Bevorzugt können die definierten Lagen auch nur an der Mittelposition und der kopfseitigen Endposition vorgesehen sein. An beliebigen anderen Zwischenstellungen, an denen keine Rastungen vorgesehen sind verbleibt der Mittelpfosten auch bei gewissen seitlichen Kräften durch die Eigenreibung in dem Gleitlager seine Position und kann auch an diesen Stellungen als Stütze verwendet werden.

Wenn der Mittelpfosten 50 in der Außermittigstellung ist, bei der er unmittelbar dem Kopfende benachbart ist, so würde ein Hochziehen des Endes der Längsholme, das über den Nutenstein 24 in dem Pfostenstumpf 100 gelagert ist und das nachfolgend auch als das erste Ende bezeichnet wird, eine unzureichende Lagerung des Längsholms und Beschädigung der Mechanik bewirken. Um dieses zu verhindern, ist im oberen Bereich des Pfostenstumpfes 100 eine Schwenkklappe 141 vorgesehen, die zwischen einer abdeckenden Stellung gemäß Fig. 7 und einer Freigabestellung gemäß Fig. 6 schwenkbar ist. Die Schwenkklappe ist dafür in dem Pfostenstumpf 100 über eine Drehachse 142 schwenkbar gelagert und eine nicht dargestellte Zugfeder greift in eine Federöffnung 146 und zieht die Schwenkklappe in die abdeckende Stellung. Dabei sorgt ein Anschlag 143 für eine Wegbegrenzung. Die Schwenkklappe wird über einen Stößel 140 und einen Konturstein 145 betätigt. Der Konturstein ragt gemäß Fig. 9 um ein gewisses Stück nach unten über den Pfostenstumpf 100 heraus. Wenn der Mittelpfosten 50 in die Mittelstellung verschoben wird, so kommt der Konturstein 145 mit einer entsprechenden Gleitfläche 59 (Fig. 6) des Mittelpfostens 50 so in Kontakt, dass der Konturstein 145 nach oben verschoben wird. Seine Bewegung wird über den Stößel 140 auf die Schwenkklappe 141 übertragen, die dadurch in die Freigabestellung geschwenkt wird.

Neben der in Fig. 6 und 7 im Schnitt gezeigten Grundform umfasst die Schwenkklappe zwei Ausleger 149, die sich senkrecht zu der Grundform erstrecken und die in der abdeckenden Stellung die Vertikalführungen 152 des Pfostenstumpfes 100 nach oben abdecken. Hierdurch wird verhindert, dass man die ersten Enden der Längsholme 20 aus der Vertikalführung 152 heben kann, wenn der Mittelpfosten sich in einer Außermittenstellung befindet. In der Freigabestellung befinden sich die Ausleger 149 des Schwenkkörpers 141 nicht über den Vertikalführungen 152, so dass das Seitengitter in seine geschlossene Stellung bewegbar ist.

Die Vorteile der Erfindung sind vorwiegend in Bezug auf einen Längsholm beschrieben und ergeben sich auch bei Ausführungsformen mit zwei oder mehr Längsholmen.

## Patentansprüche

1. Kranken- und/oder Pflegebett (1) mit einem Mittelpfosten (50) und zumindest einem Längsholm (20) zur Bildung eines Seitengitters, wobei der Mittelpfosten (50) eine Vertikalführung (52) zur vertikalen Führung eines ersten Endes des zumindest einen Längsholms (20) aufweist, **dadurch gekennzeichnet, dass** entlang zumindest eines Teils der Längsseite des Bettes (1) eine Gleitführung (80) zur verschiebbaren Führung des Mittelpfostens (50) in Längsrichtung des Kranken- und/oder Pflegebetts (1) vorgesehen ist.

2. Kranken- und/oder Pflegebett (1) gemäß Anspruch 1 oder 2, **dadurch gekennzeichnet, dass** im Bereich des Kopf- und/oder Fußendes (2) des Bettes (1) ein Führungsbereich (7) zur vertikalen Führung des zweiten Endes des zumindest einen Längsholms (20) vorgesehen sind, wobei das Bett ferner lösbare Verriegelungselemente (5, 54) zum Halten des Längsholms (20) in der geschlossenen Stellung des Seitengitters umfasst.

3. Kranken- und/oder Pflegebett (1) gemäß einem der vorangegangenen Ansprüche **dadurch gekennzeichnet, dass** der zumindest eine Längsholm (20) nur in einer Mittelstellung des Mittelpfostens (50) in eine das Seitengitter schließende Stellung bringbar ist und dass der Mittelpfosten (50) nur in der geöffneten Stellung des Seitengitters in eine von der Mittelstellung abweichende Außermittigstellung verschiebbar ist.

4. Kranken- und/oder Pflegebett (1) gemäß einem der vorangegangenen Ansprüche **dadurch gekennzeichnet, dass** das erste Ende des zumindest einen Längsholms in der geöffneten Stellung des Seitengitters in einer Vertikalführung (152) eines Pfostenstumpfes (100) geführt und gelagert ist und dass insbesondere die Vertikalführung (152) des Pfostenstumpfes (100) kollinear zu der Vertikalführung (52) des Mittelpfostens (50) in der Stellung ist, bei der das Seitengitter schließbar ist.

5. Kranken- und/oder Pflegebett (1) gemäß Anspruch 3 oder 4, **dadurch gekennzeichnet, dass** Haltemittel oder Formschlussmittel (141) vorgesehen sind, um im Zustand einer Außermittigstellung des Mittelpfostens das erste Ende des zumindest einen Längsholms (20) in der das Seitengitter öffnenden Stellung zu halten und dass insbesondere
eine Steuerung (145, 140) vorgesehen ist zur automatischen Aktivierung oder Deaktivierung der Haltemittel oder der Formschlussmittel (141) bei einer Verschiebebewegung des Mittelpfostens aus oder in seine Mittelstellung.

6. Kranken- und/oder Pflegebett (1) gemäß einem der vorangegangen Ansprüche, **dadurch gekennzeichnet, dass** Halte- oder Rastmittel (90) vorgesehen sind, um beim Zustand des Seitengitters in seiner geöffneten Stellung den Mittelpfosten (50) in einer definierten Stellung, vorzugsweise der Mittelstellung, zu halten.

7. Kranken- und/oder Pflegebett (1) gemäß Anspruch 6, **dadurch gekennzeichnet, dass** die Halte- oder Rastmittel (90) zum Halten des Mittelpfostens in seiner Mittelstellung durch einen manuellen Betätiger (97) aktivier- und deaktivierbar sind.

8. Kranken- und/oder Pflegebett (1) gemäß einem der Ansprüche 6 oder 7, **dadurch gekennzeichnet, dass** die Halte- oder Rastmittel (90) eingerichtet sind, den Mittelpfosten in einer definierten Mittelstellung und einer weiteren definierten, von der Mittelstellung abweichenden Position zu halten.

9. Kranken- und/oder Pflegebett gemäß einem der vorangegangenen Ansprüche wobei Halteelemente (11, 12) vorgesehen sind, zur Befestigung der Gleitführung (80) und/oder eines Pfostenstumpfes (100) an einer Längsseite des Bettes, wobei ein Halteelement (11) im Wesentlichen an einer Ecke des Bettes angeordnet ist und ein weiteres Halteelement (12) mindestens 50 cm von den Ecken des Bettes entfernt ist und insbesondere die Gleitführung (80) wahlweise kopfend- oder fußendseitig an dem Kranken- und/oder Pflegebett anbringbar ist.

10. Kranken- und/oder Pflegebett (1) gemäß einem der vorangegangenen Ansprüche, **dadurch gekennzeichnet, dass** das Seitengitter zumindest zwei Längsholme (20) aufweist, die insbesondere in der geschlossenen Stellung des Seitengitters einen vertikalen Parallelversatz zueinander aufweisen.

11. Kranken- und/oder Pflegebett gemäß einem der vorangegangenen Ansprüche **dadurch gekennzeichnet, dass** der Mittelpfosten (50) ohne Einsatz von Werkzeug dem Bett (1) nicht manuell entnehmbar ist.

12. Kranken- und/oder Pflegebett (1) gemäß einem der vorangegangenen Ansprüche **dadurch gekennzeichnet, dass** für den Mittelpfosten (50) eine Mittelstellung definiert ist, bei der das Seitengitter schließbar ist, und diese Mittelstellung in einem Bereich liegt, der von dem Kopf- und Fußende jeweils 50 cm beabstandet ist.

13. Kranken- und/oder Pflegebett (1) gemäß einem der vorangegangenen Ansprüche **dadurch gekennzeichnet, dass** der Mittelpfosten (50) von einer Mittelstellung, bei der das Seitengitter schließbar ist, nur in eine Richtung, also abhängig von der konkreten Ausführungsform nur in Richtung des Kopfendes oder des Fußendes des Bettes, verschiebbar ist.

14. Kranken- und/oder Pflegebett (1) gemäß einem der vorangegangenen Ansprüche **dadurch gekennzeichnet, dass** die Lagerung des Mittelpfostens (50) in der Gleitführung (80) ein Gleitlager (86) mit drei Lagerbereichen (86a, 86b, 86c) umfasst, die um einen Teil der Gleitführung (80) etwa um 120° umlaufend versetzt sind und wobei das Gleitspiel der drei Lagerbereiche (86a, 86b, 86c) über ein Spannelement (87) an einem (86c) der Lagerbereiche einstellbar ist.

15. Anbaueinheit zum Anbau an eine Längsseite eines Kranken- und/oder Pflegebetts (1) mit einem Mittelpfosten (50) und zumindest einem Längsholm (20) zur Bildung eines Seitengitters, wobei der Mittelpfosten (50) eine Vertikalführung (52) zur vertikalen Führung eines ersten Endes des zumindest einen Längsholms (20) aufweist, **dadurch gekennzeichnet, dass**
die Anbaueinheit eine Gleitführung zur verschiebbaren Führung des Mittelpfostens (50) im Anbauzustand der Anbaueinheit in Längsrichtung des Kranken- und/oder Pflegebetts (1) umfasst.

## Claims

1. A hospital and/or nursing bed (1) comprising a central post (50) and at least one longitudinal beam (20) for forming side rails, wherein the central post (50) encompasses a vertical guide (52) for vertically guiding a first end of the at least one longitudinal beam (20), **characterized in that** provision is made along at least a part of the longitudinal side of the bed (1) for a sliding guide (80) for displaceably guiding the central post (50) in longitudinal direction of the hospital and/or nursing bed (1).

2. The hospital and/or nursing bed (1) according to claim 1 or 2, **characterized in that** provision is made in the area of the head and/or foot (2) of the bed (1) for a guide area (7) for vertically guiding the second end of the at least one longitudinal beam (20), wherein the bed further comprises releasable locking elements (5, 54) for holding the longitudinal beam (20) in the closed position of the side rails.

3. The hospital and/or nursing bed (1) according to one of the preceding claims, **characterized in that** the at least one longitudinal beam (20) can be brought into a position, which closes the side rails, only in a central position of the central post (50) and that the central post (50) can be displaced into an off-centre position, which deviates from the central position, only in the open position of the side rails.

4. The hospital and/or nursing bed (1) according to one of the preceding claims, **characterized in that** the first end of the at least one longitudinal beam, in the open position of the side rails, is guided and supported in a vertical guide (152) of a post stump (100) and that in particular the vertical guide (152) of the post stump (100) is collinear to the vertical guide (52) of the central post (50) in the position, in which the side rails can be closed.

5. The hospital and/or nursing bed (1) according to claim 3 or 4, **characterized in that** provision is made for holding means or positive locking means (141), so as to hold the first end of the at least one longitudinal beam (20) in the position, which opens the side rails, in the state of an off-centre position of the central post, and **in that**
provision is in particular made for a controller (145, 140) for automatically activating or deactivating the holding means or of the positive locking means (141) in response to a displacement movement of the central post out of or into its central position.

6. The hospital and/or nursing bed (1) according to one of the preceding claims, **characterized in that** provision is made for holding or latching means (90), so as to hold the central post (50) in a defined position, preferably in the central position, when the side rails are in their open position.

7. The hospital and/or nursing bed (1) according to claim 6, **characterized in that** the holding or latching means (90) can be activated and deactivated by means of a manual actuator (97) for holding the central post in its central position.

8. The hospital and/or nursing bed (1) according to one of claims 6 or 7, **characterized in that** the holding or latching means (90) are equipped to hold the central post in a defined central position and in a position, which is further defined and which deviates from the central position.

9. The hospital and/or nursing bed (1) according to one of the preceding claims, wherein provision is made for holding elements (11, 12) for fastening the sliding guide (80) and/or a post stump (100) to a longitudinal side of the bed, wherein one holding element (11) is arranged substantially on a corner of the bed and a further holding element (12) is spaced apart at least 50 cm from the corners of the bed and in particular the sliding guide (80) can be attached either to the head or the foot of the hospital and/or nursing bed.

10. The hospital and/or nursing bed (1) according to one of the preceding claims, **characterized in that** the side rails encompass at least two longitudinal bars (20), which encompass a vertical parallel offset to one another, in particular in the closed position of the side rails.

11. The hospital and/or nursing bed according to one of the preceding claims, **characterized in that** the central post (50) cannot be manually removed from the bed (1) without using tools.

12. The hospital and/or nursing bed (1) according to one of the preceding claims, **characterized in that** a central position is defined for the central post (50), in the case of which the side rails can be closed, and this central position lies in a range, which is in each case spaced apart from the head and foot by 50 cm.

13. The hospital and/or nursing bed (1) according to one of the preceding claims, **characterized in that** the central post (50) can be displaced from a central position, in the case of which the side rails can be closed, only in one direction, thus only in the direction of the head or of the foot of the bed, depending on the concrete embodiment.

14. The hospital and/or nursing bed (1) according to one of the preceding claims, **characterized in that** the bearing of the central post (50) in the sliding guide (80) comprises a slide bearing (86) comprising three bearing areas (86a, 86b, 86c), which are offset so as to revolve about a part of the sliding guide (80) by approximately 120°, and wherein the sliding play of the three bearing areas (86a, 86b, 86c) can be adjusted via a tensioning element (87) on one (86c) of the bearing areas.

15. An attachment unit for attaching to a longitudinal side of a hospital and/or nursing bed (1) comprising a central post (50) and at least one longitudinal beam (20) for forming side rails, wherein the central post (50) encompasses a vertical guide (52) for vertically guiding a first end of the at least one longitudinal beam (20), **characterized in that**,
in the attached state of the attachment unit, the attachment unit comprises a sliding guide for displaceably guiding the central post (50) in longitudinal direction of the hospital and/or nursing bed (1).

## Revendications

1. Lit médicalisé ou lit de soins (1), avec un montant central (50) et avec au moins un longeron (20) pour former un grillage latéral, le montant central (50) comportant un guidage vertical (52) pour guider verticalement une première extrémité de l'au moins un longeron (20), **caractérisé en ce que** le long d'au moins une partie du côté longitudinal du lit (1), il est prévu un guidage coulissant (80) pour guider par déplacement le montant central (50) dans la direction longitudinale du lit médicalisé ou lit de soins (1).

2. Lit médicalisé ou lit de soins (1) selon la revendication 1 ou la revendication 2, **caractérisé en ce que** dans la zone de l'extrémité côté tête et/ou côté pieds (2) du lit (1), il est prévu une zone de guidage (7) pour guider verticalement la deuxième extrémité de l'au moins un longeron (20), le lit comprenant par ailleurs des éléments de verrouillage (5, 54) amovibles, pour maintenir le longeron (20) dans la position fermée du grillage latéral.

3. Lit médicalisé ou lit de soins (1) selon l'une quelconque des revendications précédentes, **caractérisé en ce que** seulement dans une position centrale du montant central (50), l'au moins un longeron (20) peut être amené dans une position fermant le grillage latéral et **en ce que** seulement dans la position ouverte du grillage latéral, le montant central (50) est déplaçable dans une position excentrée différente de la position centrale.

4. Lit médicalisé ou lit de soins (1) selon l'une quelconque des revendications précédentes, **caractérisé en ce que** dans la position ouverte du grillage latéral, la première extrémité de l'au moins un longeron est guidée et logée dans un guidage vertical (152) d'un tronçon de montant (100) et **en ce que** notamment en étant colinéaire au guidage vertical (52) du montant central (50), le guidage vertical (152) du tronçon de montant (100) est dans la position dans laquelle le grillage vertical peut se fermer.

5. Lit médicalisé ou lit de soins (1) selon la revendication 3 ou la revendication 4, **caractérisé en ce qu'**il est prévu des moyens de maintien ou des moyens par complémentarité de forme (141) pour maintenir dans l'état d'une position excentrée du montant central la première extrémité de l'au moins un longeron central (20) dans la position ouvrant le grillage latéral et **en ce que** notamment
il est prévu un système de commande (145, 140) pour l'activation ou la désactivation automatique des moyens de maintien ou des moyens par complémentarité de forme (141) lors d'un mouvement en translation du montant central dans sa position centrale ou hors de sa position centrale.

6. Lit médicalisé ou lit de soins (1) selon l'une quelconque des revendications précédentes, **caractérisé en ce qu'**il est prévu des moyens de maintien ou des moyens d'enclenchement (90) pour maintenir le montant central (50) dans une position définie, de préférence dans la position centrale lorsque le grillage latéral se trouve dans sa position ouverte.

7. Lit médicalisé ou lit de soins (1) selon la revendication 6, **caractérisé en ce que** les moyens de maintien ou les moyens d'enclenchement (90) sont activables ou désactivables à l'aide d'un actionneur (97) manuel, pour maintenir le montant central dans sa position centrale.

8. Lit médicalisé ou lit de soins (1) selon l'une quelconque des revendications 6 ou 7, **caractérisé en ce que** les moyens de maintien ou les moyens d'enclenchement (90) sont installés de sorte à maintenir le montant central dans une position centrale définie et dans une position supplémentaire définie, différente de la position centrale.

9. Lit médicalisé ou lit de soins (1) selon l'une quelconque des revendications précédentes, des éléments de maintien (11, 12) étant prévus pour fixer le guidage coulissant (80) et/ou un tronçon de montant (100) sur un côté longitudinal du lit, un élément de maintien (11) étant placé sensiblement dans un coin du lit et un autre élément de maintien (12) étant éloigné d'au moins 50 cm du coin du lit et notamment en ce que le guidage coulissant (80) peut être monté au choix du côté de la tête ou du côté du pied sur le lit médicalisé et/ou lit de soins.

10. Lit médicalisé ou lit de soins (1) selon l'une quelconque des revendications précédentes, **caractérisé en ce que** le grillage latéral comporte au moins deux longerons (20) qui notamment dans la position fermée du grillage latéral présentent un déport vertical parallèle l'un par rapport à l'autre.

11. Lit médicalisé ou lit de soins (1) selon l'une quelconque des revendications précédentes, **caractérisé en ce que** le montant central (50) ne peut pas être retiré manuellement du lit (1) sans utiliser un outil.

12. Lit médicalisé ou lit de soins (1) selon l'une quelconque des revendications précédentes, **caractérisé en ce que** pour le montant central (50), il est défini une position centrale, dans laquelle le grillage latéral peut se fermer et **en ce que** cette position centrale se situe dans une plage éloignée de chaque fois 50 cm de l'extrémité de la tête et de l'extrémité du pied de lit.

13. Lit médicalisé ou lit de soins (1) selon l'une quelconque des revendications précédentes, **caractérisé en ce que** le montant central (50) est déplaçable d'une position centrale dans laquelle le grillage latéral peut se fermer seulement dans une direction, donc en fonction de la forme de réalisation concrète, seulement en direction de l'extrémité de la tête ou de l'extrémité du pied de lit.

14. Lit médicalisé ou lit de soins (1) selon l'une quelconque des revendications précédentes, **caractérisé en ce que** le logement du montant central (50) dans le guidage coulissant (80) comprend un palier à glissement (86) avec trois zones de palier (86a, 86b, 86c) qui autour d'une partie du guidage coulissant (80) sont déportées en périphérie de 120° et le jeu coulissant des trois zones de palier (86a, 86b, 86c) étant réglable par l'intermédiaire d'un élément de serrage (87) sur l'une (86c) des zones de palier.

15. Unité de montage, destinée à être montée sur un côté longitudinal d'un lit médicalisé et/ou lit de soins (1), avec un montant central (50) et au moins un longeron (20) pour former un grillage latéral, le montant central (50) comportant un guidage latéral (52) pour guider verticalement une première extrémité de l'au moins un longeron (20), **caractérisée en ce que** l'unité de montage comprend un guidage coulissant pour guider par déplacement le montant central (50) dans la position montée de l'unité de montage dans la direction longitudinale du lit médicalisé et/ou lit de soins (1).
